# EUROPÄISCHE PATENTSCHRIFT

(11) **EP 1 225 653 B1**
(45) Veröffentlichungstag und Bekanntmachung des Hinweises auf die Patenterteilung: **13.03.2013**
(21) Anmeldenummer: 02000324.0
(22) Anmeldetag: 04.01.2002
(51) Int. Cl.: H01Q 1/32, H01Q 21/28

(54) **Diversityantenne auf einer dielektrischen Fläche in einer Fahrzeugkarosserie**
Diversity antenna on a dielectric area of a car body
Antenne diversitée sur une surface diélectrique dans une carosserié d'automobile

(30) Priorität: 10.01.2001 DE 10100812
(43) Veröffentlichungstag der Anmeldung: 24.07.2002
(73) Patentinhaber: Delphi Delco Electronics Europe GmbH, 42119 Wuppertal (DE)
(72) Erfinder: Lindenmeier, Heinz, 82152 Planegg (DE); Hopf, Jochen, 85540 Haar (DE); Reiter, Leopold, 82205 Gilching (DE)
(74) Vertreter: Robert, Vincent

(56) Entgegenhaltungen:
- EP-A1- 0 392 969
- EP-A1- 0 866 514
- DE-A1- 3 619 704
- DE-A1- 19 535 250
- DE-A1- 19 730 173
- JP-A- 9 093 018
- US-A- 5 072 229

## Beschreibung

Die Erfindung bezieht sich auf eine Mehrantennen-Diversityantennenanlage auf einer leitend umrahmten dielektrischen Fläche in einer Fahrzeugkarosserie im Meter- und Dezimeterwellenbereich z. B. für den Hör- bzw. Fernsehrundfunkempfang. Sie geht aus von einem Mehrantennensystem, wie es für die Gestaltung eines Antennen-Diversitysystems verwendet wird. Solche Mehrantennensysteme sind z. B. beschrieben in EP 0 269 723, DE 36 18 452, DE 39 14 424, Fig.14, DE 37 19 692, P 36 19 704 für Windschutzscheiben bzw. Heckfensterscheiben. Bei hinreichender HF-mäßiger Entkopplung der Antennen treten Empfangsstörungen, welche im Zusammenhang mit zeitlichen Pegeleinbrüchen aufgrund der Mehrwegeausbreitung der elektromagnetischen Wellen erfolgen, bei unterschiedlicher Positionierung des Fahrzeugs im Empfangsfeld auf. Dieser Effekt ist beispielhaft anhand der Figuren 3 und 4 in EP 0 269 723 erläutert. Die Wirkungsweise eines Antennen-Diversitysystems besteht darin, bei Auftreten einer Empfangsstörung im Signal der aufgeschalteten Antenne auf eine andere Antenne umzuschalten und in einem vorgegebenen Empfangsfeld die Zahl der zu Empfangsstörungen führenden Pegelunterschreitungen am Empfängereingang so klein wie möglich zu gestalten. Die Pegeleinbrüche, aufgetragen über der Fahrstrecke und somit auch über der Zeit, treten nicht deckungsgleich auf. Die Wahrscheinlichkeit, ein ungestörtes Signal unter den verfügbaren Antennen zu finden, wächst mit der Anzahl der Antennensignale und der diversitätsmäßigen Entkopplung zwischen diesen Signalen. Eine diversitätsmäßige Entkopplung der Antennensignale im Sinne der vorliegenden Erfindung liegt vor, wenn die Empfangssignale, insbesondere im Hinblick auf Empfangsstörungen, wie z. B. Einbrüche des HF-Pegels, unterschiedlich sind. Zur Gewinnung guter Diversity-Leistungsfähigkeit werden in der Praxis meist 3 bis 4 hinreichend diversitätsmäßig entkoppelter Antennensignale gefordert, die nach dem Stande der Technik in der Regel auf der Heckfensterscheibe unter Ausgestaltung des Heizfelds eines Kraftfahrzeugs gestaltet sind. Hierzu ist für jede Antenne ein Anschlussnetzwerk - und aus Gründen guter Signal/Rauschverhältnisse - mit einem Antennenverstärker vorzusehen. Solche Anschlussnetzwerke sind in der Vielzahl sehr aufwändig insbesondere zusammen mit den jeweils notwendigen Hochfrequenz-Verbindungsleitungen zum Empfänger.

Die moderne Fahrzeugtechnik sieht künftig mehr auch den Einsatz von Kunststoffkarosserieteilen z.B. als Kunststoffheckdeckel oder als Kunststoffteile in der ansonsten metallisch ausgeführten Fahrzeugkarosserie vor.

Die vorliegende Erfindung geht aus von der DE 195 35 250. Dort sind in den Figuren 2 und 4 Antennenstrukturen 5 und 6 für unterschiedliche Frequenzbereiche z.B. in der Kunststoffheckklappe bzw. im Dachausschnitt eines Fahrzeugs gezeigt. In der DE 195 35 250 werden jeweils gesonderte Antennen für verschiedene Frequenzbereiche angegeben und es wird unter der Zielsetzung, möglichst kleine Verkopplungen durch möglichst große Abstände unter den Antennen der verschiedenen Frequenzbereiche zu erreichen, eine sinnvolle räumliche Verteilung dieser Antennen auf den begrenzt verfügbaren Bauraum vorgeschlagen. Nach diesem Stand der Technik müssten zusätzlich z. B. für den Empfang des UKW-Rundfunks, vier Anschlussnetzwerke, d.h. Antennenverstärker, eingesetzt werden, deren Verbindung mit der Fahrzeugmasse am Montagepunkt und deren Verkabelung mit einem erheblichen Aufwand verbunden und auch sehr umständlich wäre. Für die Gestaltung von Mehrantennendiversitysystemen mit z.B. 4 voneinander aufgrund großer räumlicher Abstände voneinander diversitätsmäßig entkoppelten Antennen mit Antennenverstärkern mit Masseanschluß für den Diversity-UKW-Empfang und davon separat ausgeführten 4 Antennen für den Diversity-Empfang von terrestrischen Fernsehsignalen nach der in der DE 195 35 250 angegebenen Lehre fehlt demnach aufgrund der relativ großen Wellenlängen in diesen Frequenzbereichen der Bauraum.

Der Erfindung liegt deshalb die Aufgabe zugrunde, eine Bauraum sparende Diversityantenne für eine Diversityantennenanlage in einem Fahrzeug nach dem Oberbegriff des Anspruchs 1 mit unterschiedlich anwählbaren Empfangssignalen zu gestalten, wobei die mittlere Empfangsqualität möglichst gut ist und die in den unterschiedlichen Antennensignalen während der Fahrt gleichzeitig auftretenden Empfangsstörungen möglichst gering ist.

Diese Aufgabe wird erfindungsgemäß bei einer Diversityantenne für eine Diversityantennenanlage nach dem Oberbegriff des Anspruchs 1 durch die kennzeichnenden Merkmale des Anspruchs 1 gelöst.

Erfindungsgemäße Ausführungsbeispiele sind in den angegebenen Zeichnungen dargestellt und werden im Folgenden näher beschrieben. Im Einzelnen zeigen:
Fig. 1: Grundformen einer Antenne nach der Erfindung
   a) mit drahtförmigem Antennenleiter 38 der Länge 9b im Abstand 9a parallel zur leitenden Berandung 1 mit daraus resultierend wirksamen Teilkapazitäten 45 als hochfrequente Verbindung zur leitenden Berandung 1, mit zweipoligem elektronisch steuerbarem Impedanznetzwerk 11 in der weiteren Unterbrechungsstelle 15,16 zur Erreichung unterschiedlicher, diversitätsmäßig entkoppelter Antennensignale 44 am Antennenanschlussklemmenpaar 13,14.
   b) mit drahtförmigem Antennenleiter 38 mit konzentrierten Impedanzen Z1, Z2 als hochfrequenzmäßig wirksame Verbindungen 42,43 zur leitenden Berandung 1.
   c) als Antenne mit Antennenanschlussklemmenpaar 13,14 seriell zur Impedanz Z1 in der hochfrequenzmäßig wirksamen Verbindung 42 des drahtförmigem Antennenleiters 38 zur leitenden Berandung 1.
   d) als Antenne mit Antennenanschlussklemmenpaar 13,14 in der niederohmig ausgeführten Verbindung 42, sodass mit der niederohmigen Verbindung 43 eine Schleife 6 mit zweipoligem elektronisch steuerbarem Impedanznetzwerk 11 in der weiteren Unterbrechungsstelle 15,16 gegeben ist.
   e) als Antenne wie in Fig. 1c, wobei jedoch anstelle der Verbindung 43 als Impedanz Z2 (im Bild angedeutet) die Impedanz eines weiteren Antennenleiters 38a wirksam ist und in Fortsetzung dieses Prinzips weitere Antennenleiter 38b und 38c mit weiteren Unterbrechungsstellen 15,16 in voneinander hinreichend großem Abstand mit jeweils einem seriell eingebracht elektronisch steuerbaren Impedanznetzwerk 11 vorhanden sind. Bevorzugte Abstände zwischen den elektronisch steuerbaren Impedanznetzwerken 11 sind nicht kleiner als etwa λ/8. Besonders bevorzugte Abstände sind λ/4 und mehr.
   f) als Antenne ähnlich wie in Fig. 1e jedoch mit beidseitiger Fortsetzung des drahtförmigen. Antennenleiters 38 durch weitere Antennenleiter 38a, 38b, 38c nach einer Seite und dem weiteren Antennenleiter 38d nach der anderen Seite, wobei die Impedanz dieses Antennenleiters 38d, angedeutet als wirksame Impedanz Z2 anstelle der Verbindung 43, durch Ausformung des Antennenleiters 38d geeignet gestaltet ist.
   g) als Antenne ähnlich wie in Fig. 1a mit Antennenanschlussklemmenpaar 13,14 im drahtförmigen Antennenleiter 38 und mit beidseitiger Fortsetzung des drahtförmigen Antennenleiters 38 durch den weiteren Antennenleiter 38a nach einer Seite und dem weiteren Antennenleiter 38b nach der anderen Seite.
   h) als Antenne ähnlich wie in Fig. 1g mit Antennenanschlussklemmenpaar 13,14 im drahtförmigen Antennenleiter 38 zum Abgriff der massefreien Antennenssignale 44b und mit Antennenanschlussklemmenpaar 10,14 zum Abgriff der massebezogenen Antennenssignale 44a.
Fig. 2: Entstehung der diversitätsmäßig unterschiedlichen Antennensignale am Antennenanschlussklemmenpaar 13,14 bei unterschiedlichen Zuständen des elektronisch steuerbaren Impedanznetzwerks 11 durch die sich dabei ergebende unterschiedliche Überlagerung der magnetischen Effekte, bewirkt durch die magnetischen Feldlinien 3, und der elektrischen Effekte, bewirkt durch die elektrischen Feldlinien 2.
Fig. 3: Realisierung einer Antenne nach Fig. 2. Das Anschlussnetzwerk 25 enthält Anpassnetzwerke und/oder Verstärker 17,18 zur wahlweisen massefreien oder massebezogenen Antennensignalauskopplung mittels eines elektronischen Umschalters 19 über die Netzwerkkomponenten 17,18 z.B. zu getrennten Antennenanschlussleitungen 46,46a.
Fig. 4: Antenne in einem Kofferraumdeckel. Der Schaltprozessor 31 im Anschlussnetzwerk 25 liefert die Steuersignale 20 an die Steuersignaleingänge 20a und 20b zur Ansteuerung der steuerbaren Impedanznetzwerke11a und 11b über die hochfrequenzmäßig unwirksame Steuerleitung 47 zur Erzeugung der diversitätsmäßig unterschiedlichen Antennensignale am Eingang des Anp. NW und/oder Verstärkers für massebezogene Antennensignale 18.
Fig. 5: Wie Fig. 4, jedoch mit zwei elektronisch steuerbaren Impedanznetzwerken 11a und 11b in einer Anordnung mit Ringstruktur 5. Der elektronische Umschalter 19 ermöglicht die wechselweise Auswertung massebezogener Antennensignale zwischen dem Antennenanschlussklemmenpaar 10,14 und massefreier Antennensignale zwischen dem Antennenanschlussklemmenpaar 13 und 14 in der Antennenanschlussleitung 46.
Fig. 6: Ausführungsformen des elektronisch steuerbaren Impedanznetzwerks 11:
   a) Grundfunktionsbild eines elektronisch steuerbaren Impedanznetzwerks 11 mit elektronischem Schaltelelment 12, Steuereingang 20a, Steuersignal 20 und geschalteten Klemmen 15 und 16.
   b) Elektronisches Schaltelelement 12 als Schalt- oder PIN-Diode 22 mit hochfrequent durchlässigem Impedanznetzwerk 26 für die Antennensignale und Weiterleitung des Gleichstroms, wenn keine gesonderte Steuerleitung 47 vorhanden ist.
   c) Elektronisch steuerbares Impedanznetzwerk 11 für Durchlässigkeit im AM-Frequenzbereich und Sperrung in darüber liegenden Frequenzbereichen des Rundfunks durch die Drossel 21. Wahlweise Verbindung weiterführender Teile des Antennenleiters 38 über die hoch- bzw. niederohmig geschaltete Diode 22.
   d) Elektronisch steuerbares Impedanznetzwerk 11 mit im VHF/UHF-Frequenzbereich sperrendem, aber AM und FM durchlässigem Impedanznetzwerk 26a und im AM-Frequenzbereich durchlässigem aber im FM sperrendem Impedanznetzwerk 26b.
   e) Elektronisch steuerbares Impedanznetzwerk 11 mit zueinander parallel geführten Steuerleitungen 47, 47a für den Hin- und Rückstrom des Steuersignals 20 mit Koppelkapazität 24 zur gemeinsamen Bildung eines drahtförmigen Antennenleiters 38 bzw. 38a bzw. 38b.... Drossel 21 dient zur Sperrung hochfrequenter Signale bei sperrender Diode 22.
   f) Elektronisch steuerbares Impedanznetzwerk 11, wie in Fig. 6e, jedoch mit Impedanznetzwerk 26 zur frequenzselektiven Weiterleitung von Antennensignalen
   g) Elektronisch steuerbares Impedanznetzwerk 11 mit Logikschaltung 49 zur Adressierung mehrerer durch drahtförmige Antennenleiter 38, 38a, 38b.. miteinander verbundener elektronisch steuerbarer Impedanznetzwerke 11 für mehrere zueinander parallel geführter, drahtförmiger Leiter zur Gestaltung mehrerer Steuerleitungen 47, 47a, 47b, welche durch zusätzliche Koppelkapazitäten 24 miteinander verkoppelt sind und zusammen als drahtförmiger Antennenleiter 38 bzw. 38a bzw. 38b.. wirken.
   h) Elektronisch steuerbares Impedanznetzwerk 11, wie in den Figuren 6f und 6g, jedoch für frequenzselektive Adressierung in unterschiedlichen Frequenzbereichen.
Fig. 7: Antennensystem wie in Fig. 5, jedoch mit zwei Anschlussnetzwerken 25a und 25b in der Nähe der Heckdeckelscharniere zur Auswertung mehrerer unterschiedlicher sowohl massefreier als auch massebezogener Antennensignale mit Hilfe verschiedener Schalterstellungen in den Anschlussnetzwerken 25a und 25b.
Fig. 8: Antennensystem wie in Fig. 7 mit Empfänger 33, jedoch mit Diversityprozessor 30, Schaltprozessor 31 zur Erzeugung der Steuersignale des Diversityprozessors 27. Schaltadresssignaleinspeisung 34, Frequenzweiche HF/ZF 32, elektronische Umschalter 19, AM-Verstärker 29, Netzwerkkomponenten 17,18 sind ebenfalls in die Anschlussnetzwerke 25a bzw. 25b integriert.
Fig. 9: Antennensystem wie in Fig. 8, erweitert um 4 TV-Antennen mit TV-Verstärkern 36a, 36b, 36c, 36d und den TV-Antennenanschlusskabel 37a, 37b, 37c, 37d.
Fig. 10: Antennensystem wie in Fig. 9, wobei beispielhaft die in den elektronisch steuerbaren Impedanznetzwerken 11a,b,c geschlossenen HF-Verbindungen für 4 unterschiedliche FM-Empfangssignale FM1-FM4, für 4 unterschiedliche TV- Empfangssignale TV1-TV4 und ein AM-Empfangssignal angegeben sind.
Fig. 11: Mögliche Anordnung der Elemente des Antennensystems nach Fig. 10 im aufgeklappten Heckdeckel.
Fig. 12: Anordnung eines Antennensystems nach der Erfindung in einem Dachausschnitt eines Fahrzeugs.

Mit der Erfindung ist die vorteilhafte Möglichkeit verbunden, mit nur einer Leiterstruktur, welche raumsparend im Randbereich der dielektrischen Fläche 7 verlegt ist, und mit nur einem Anschlussnetzwerk 25 eine Vielzahl von diversitätsmäßig unterschiedlichen Antennensignalen zu erzeugen. Die elektronisch steuerbaren Impedanznetzwerke 11, für welche keine Verbindung zur Fahrzeugmasse notwendig ist, können dabei auf einfache Weise raumsparend gestaltet und untergebracht werden. Vorteilhaft ist auch, dass die Beweglichkeit des Heckdeckels durch die Massefreiheit der elektronisch steuerbaren Impedanznetzwerke 11 nicht eingeschränkt ist.

Die Wirkungsweise der Erfindung wird anhand der in Fig. 1 gezeigten Grundformen von Antennen beschrieben. In Fig. 1a ist auf einer dielektrischen Fläche 7 ein drahtförmiger Antennenleiter 38 der Länge 9b im Abstand 9a parallel zur leitenden Berandung 1 angebracht. Aufgrund der Konzentration der elektrischen Feldlinien 2 und der magnetischen Feldlinien 3, welche die empfangenen elektromagnetischen Wellen in unmittelbarer Nähe der leitenden Berandung 1 hervorrufen, ist die Einkopplung sowohl der elektrisch als auch der magnetisch eingekoppelten Komponenten des Empfangssignals in den drahtförmigen Antennenleiter 38 auch bei sehr kleinem Abstand 9a relativ groß. Hierbei bewirkt der Kanteneffekt an der leitenden Berandung 1 die Konzentration der elektrischen Feldlinien 2 und der an der Kante auftretende konzentrierte Kantenstrom 4 die Konzentration der magnetischen Feldlinien 3 in unmittelbarer Nähe zur Kante der leitenden Berandung 1. Aufgrund der im wesentlichen statischen Verteilungen sowohl der elektrischen Feldlinien 2 als auch der magnetischen Feldlinien 3 in Kantennähe bemisst sich der minimal notwendige Abstand 9a nicht an der Wellenlänge der empfangenen Wellen. Vielmehr ist es z.B. bei λ=3m Wellenlänge mit einem Abstand 9a von λ/50 bereits möglich, ausreichende Antenneneigenschaften zu erzielen. Zur Erzeugung diversitätsmäßig unterschiedlicher Antennensignale an einer geeigneten Unterbrechungsstelle am Antennenanschlussklemmenpaar 13,14 mit der daran liegenden Antennenspannung 44 wird erfindungsgemäß ein elektronisch steuerbares Impedanznetzwerk 11 in den drahtförmigen Antennenleiter 38 seriell eingebracht, welches als Schalter dargestellt ist. Befindet sich weder das Antennenanschlussklemmenpaar 13,14 noch das elektronisch steuerbare Impedanznetzwerk 11 an einem Ende des drahtförmigen Antennenleiters 38 und ist ferner der Abstand zwischen dem Antennenanschlussklemmenpaar 13,14 und dem elektronisch steuerbaren Impedanznetzwerk 11 hinreichend groß, dann ergeben sich bei unterschiedlichen Impedanzen in der weiteren Unterbrechungsstelle 15,16 unterschiedliche Antennensignale 44. Dies erklärt sich durch die Wirkung der zwischen dem drahtförmigen Antennenleiter 38 und der leitenden Berandung 1 wirksamen, laufenden Kapazität, welche als 45 angedeutet ist. Somit ergeben sich bei unterschiedlichen Impedanzen unterschiedliche Überlagerungen der magnetischen Effekte aufgrund der von den magnetischen Feldlinien 3 erzeugten Schleifenspannung und der durch die elektrischen Feldlinien 2 erzeugten elektrischen Effekte. Infolge der Komplexität des Einflusses des im Vergleich zur Wellenlänge großen Fahrzeugs auf die Stromverteilung auf der Karosserie und somit auch auf den Kantenstrom 4 und mit diesem einhergehenden magnetischen Feldlinien 3 und infolge der sich davon weitgehend dekorreliert ausbildenden elektrischen Feldlinien 2 sind auch die unterschiedlichen Antennensignale 44 diversitätsmäßig unterschiedlich.

In Fig. 1b werden die am Antennenleiter 38 wirksamen Ersatzkapazitäten 45 durch hochfrequenzmäßig wirksame Verbindungen 42 und 43 in Form der Impedanzen Z1 und Z2 verbunden mit der leitenden Berandung 1 unterstützt. Werden die hochfrequenzmäßig wirksamen Verbindungen 42 und 43 durch die Impedanzen Z1 und Z2 niederohmig ausgeführt, so bilden die leitende Berandung 1, die hochfrequenzmäßigen niederohmigen Verbindungen 42 und 43 sowie der Antennenleiter 38 eine Schleife 6, wenn zusätzlich das elektronische Schaltelement 12 niederohmig die weitere Unterbrechungsstelle 15,16 überbrückt mit einer entsprechenden Antennenspannung 44. Bei hochohmig geschaltetem elektronisch steuerbarem Impedanznetzwerk 11 ist die Antennenspannung 44 diversitätsmäßig unterschiedlich.

In einer weiteren Grundform der Erfindung ist in Fig. 1c das Antennenanschlussklemmenpaar 13,14 in eine der hochfrequenzmäßig wirksamen Verbindungen 42 oder 43 des drahtförmiger Antennenleiters 38 seriell eingebracht.

In einer weiteren Ausführungsform einer Antenne nach der Erfindung ist in Fig. 1d der drahtförmige Antennenleiter 38 an seinen Enden als Verbindungen 42 und 43 zur leitenden Berandung 1 ausgeformt, sodass mit Hilfe unterschiedlicher Impedanzen des elektronisch steuerbaren Impedanznetzwerks 11 zwischen einer magnetisch empfangenden Antennenwirkung bei Niederohmigkeit und einer davon dekorreliert elektrisch empfangenden Antenne bei Hochohmigkeit umgeschaltet werden kann.

In einer vorteilhaften Weiterbildung der Erfindung ist in Fig. 1e ein erster weiterer Antennenleiter 38a an eines der beiden Enden des Antennenleiters 38 angeschlossen und der erste weitere Antennenleiter 38a derart gestaltet, dass die mit dem Anschluss einhergehende hochfrequenzmäßige Belastung der geeignet eingestellten Impedanz Z2 entspricht und die hochfrequenzmäßig wirksame Verbindung 43 bildet. Wird ein zweiter weiterer Antennenleiter 38b an das andere Ende des ersten weiteren Antennenleiters 38a angeschlossen, so wird in Fortsetzung dieses Prinzips auch dieser zweite weitere Antennenleiter 38b so gestaltet, dass die mit dem Anschluss einhergehende hochfrequenzmäßige Belastung der geeignet eingestellten Impedanz entspricht und die hochfrequenzmäßig wirksame Verbindung 43 oder 42 bildet. Hierbei wird der zweite weitere Antennenleiter 38b zu einem weiteren Teilstück der Berandung 1 parallelgeführt. Die Antennenspannung 44 wird im dargestellten Beispiel am Antennenanschlussklemmenpaar 13,14 massebezogen abgegriffen. Enthält jeder der weiteren Antennenleiter ein elektronisch steuerbares Impedanznetzwerk 11 in geeignetem Abstand voneinander, so entsteht die in Fig. 1e dargestellte Struktur, mit der sich mit unterschiedlichen Einstellungen der elektronisch steuerbaren Impedanznetzwerke 11 eine Vielfalt von diversitätsmäßig unterschiedlichen Antennenspannungen 44 erzielen lassen. Der erfindungsgemäße Vorteil dieser Anordnung besteht darin, dass sich die unterschiedlichen Antennensignale an einer einzigen Antennenanschlussstelle an dem Antennenanschlussklemmenpaar 13,14 einstellen und diese Signale in einem einzigen Anschlussnetzwerk 25 abgegriffen werden können. Somit entfällt die bei entfernt voneinander angebrachten Antennen die Vielzahl solcher Anschlussnetzwerke 25 sowie deren Verbindung hin zu einem weiteren gemeinsamen Anschlussnetzwerk 25 zur Weiterverarbeitung der Signale im Diversitysystem.

Zur Erweiterung der Vielfalt der verfügbaren Antennenspannungen 44 wird in Fig. 1f in analoger Fortsetzung des Erfindungsgedankens bei massebezogenem Abgriff der Antennenspannung 44 die wirksame Impedanz Z2 an Stelle der Verbindung 43 durch geeignet gestaltete Ausformung des Antennenleiters 38d realisiert. An seinem anderen Ende ist der drahtförmige Antennenleiter 38 in analoger Weise zu Fig. 1e mit den weiteren Antennenleitern 38a,b,c.. ausgestaltet.

In weiterer vorteilhafter Ausgestaltung der Erfindung kann die Antennenspannung 44 bei Platzierung des Antennenanschlussklemmenpaar 13,14 als Unterbrechungsstelle im parallel zur leitenden Berandung 1 geführten Teil des drahtförmigen Antennenleiters 38 massefrei abgegriffen werden. Wie in Fig. 1g dargestellt, ist der drahtförmige Antennenleiter 38 beidseitig mit weiteren Antennenleitern 38a bzw. 38b fortgesetzt.

In einer besonders vorteilhaften Ausgestaltung der Erfindung ist in Fig. 1h eine erste Unterbrechungsstelle für ein Antennenanschlussklemmenpaar 13,14 zum massefreien Abgriff der Antennenspannung 44b vorhanden und ein weiteres Antennenanschlussklemmenpaar 14,10 zum Abgriff der davon diversitätsmäßig unterschiedlichen Empfangsspannung 44a. Der Abgriff der massebezogenen Antennenspannung 44a erfolgt zwischen der Unterbrechungsstelle 14 des Antennenleiters 38 und der leitenden Berandung 1, der durch den Massepunkt 10 beschrieben ist. Durch Abgriff beider Antennenspannungen 44 an einer gemeinsamen Stelle können auch beide Signale in einem einzigen Anschlussnetzwerk 25 weiterverarbeitet werden.

Anhand der Fig. 2 wird die Wirkungsweise einer vorteilhaften Grundform einer Antenne nach der Erfindung in einem Kunststoffkofferraumdeckel, welcher die dielektrische Fläche 7 darstellt, erläutert. Hierbei ist der Antennenleiter 38 als Ringstruktur 5 mit der Breite 9f und der Länge 9e im wesentlichen parallel zu drei Teilstücken der leitenden Berandung 1 geführt. Die diversitätsmäßig unterschiedlichen Antennensignale am Antennenanschlussklemmenpaar 13,14 entstehen durch die unterschiedlichen Einstellungen des elektronisch steuerbaren Impedanznetzwerks 11. Die Antennensignale können dabei sowohl massefrei am Klemmenpaar 13, 14 oder massebezogen am Klemmenpaar 13,10 bzw. 14, 10 abgegriffen werden. Die unterschiedliche Erregung der Ringstruktur mit ihrer weiteren Unterbrechungsstelle 15,16 beruht darauf, dass sich bei den unterschiedlichen Einstellungen des elektronisch steuerbaren Impedanznetzwerks 11 bei offener und geschlossener Ringstruktur bei massebezogenem Abgriff des Antennensignals und massefreiem Abgriff des Antennensignals die Wirkung der elektrischen und magnetischen Erregung unterschiedlich auswirken, sodass die gewünschte Vielfalt der diversitätsmäßig unterschiedlichen Antennensignale gegeben ist. Dies wird durch das Ersatzschaltbild mit den Ersatzelementen der Ersatzinduktivitäten 50 und der Ersatzkapazitäten 45 in Verbindung mit den elektrischen Feldlinien 2 und magnetischen Feldlinien 3 verdeutlicht.

Fig. 3 zeigt die Realisierung einer Antenne nach Fig. 2. Hierbei werden die Antennensignale einem Anschlussnetzwerk 25 zugeführt. Das Anschlussnetzwerk 25 enthält ein Anpassnetzwerk und/oder einen Verstärker 17 zur massefreien Antennensignalauskopplung an den Klemmen 13,14 und ein Anpassnetzwerk und/oder Verstärker 18 massebezogenen Antennensignalauskopplung zwischen den Klemmen 14 und 10. Mittels eines elektronischen Umschalters 19 kann wahlweise eines der beiden Antennensignale über die Netzwerkkomponenten 17,18 z.B. getrennten Antennenanschlussleitungen 46,46a zugeführt werden. Besonders vorteilhaft wird das Steuersignal 20 zur Ansteuerung des Umschalters 19 auch zur Ansteuerung des elektronisch steuerbaren Impedanznetzwerks 11 in Form eines elektronischen Schaltelements 12 mitgenutzt, um eine HF-mäßige Auftrennung der Ringstruktur zu bewirken. Dieses Steuersignal 20 kann z.B. von einem Diversityprozessor abgeleitet sein.

In Fig. 4 ist die vorteilhafte Ausgestaltung des Antennenleiters 38 entsprechend Fig. 1e in einem Kofferraumdeckel gezeigt. Der Antennenleiter 38 wird um einen ersten weiteren Antennenleiter 38a und einen weiteren ersten weiteren Antennenleiter 38b erweitert, die durch die weiteren Unterbrechungsstellen 15a,16a und 15b,16b über die elektronisch steuerbaren Impedanznetzwerke 11a und 11b verbunden sind. Mit dem im Anschlussnetzwerk 25 implementierten Schaltprozessor 31 werden die elektronisch steuerbaren Impedanznetzwerke 11a und 11b angesteuert, der die Steuersignale 20 für die Steuersignaleingänge 20a und 20b liefert, die diesen über eine hochfrequenzmäßig unwirksame Steuerleitung 47 zugeführt werden zur Erzeugung der diversitätsmäßig unterschiedlichen Antennensignale am Eingang des Anpassungsnetzwerks und/oder Verstärkers 18 für massebezogene Antennensignale.

In vorteilhafter Weiterentwicklung der Erfindung werden in Fig. 5, ausgehend von den Fig. 3 und 4, zwei elektronisch steuerbare Impedanznetzwerke 11a und 11b in die Ringstruktur 5 eingebracht. Werden die steuerbaren elektronischen Impedanznetzwerke 11a bzw. 11b als elektronische Schaltelemente 12 in Form von PIN-Dioden realisiert, so kann der Antennenleiter 38 die Funktion der Steuerleitung 47 zusätzlich übernehmen, wenn folgende Antennensignale abgegriffen werden sollen: Wenn die elektronischen Schaltelemente 12 geöffnet sind, so können beispielsweise 3 unterschiedliche Antennensignale abgegriffen werden: a) massebezogener Abgriff an dem Klemmenpaar 14,10, b) massebezogener Abgriff am Klemmenpaar 13,10, c) massefreier Abgriff am Klemmenpaar 13,14. Werden die elektronischen Schaltelelemente 12 leitend geschaltet, so kann am Klemmenpaar 13,14 ein zu c) unterschiedliches Antennensignal abgegriffen werden. Um also 4 unterschiedliche Antennensignale zu erhalten, muß der Schaltprozessor 31 über die Steuersignale 20 nur einmal aktiviert werden. Die elektronischen Umschalter 19, angesteuert durch die Steuersignale 20, führen die Antennensignale dem Anpassnetzwerk und/oder Verstärker 17 für massefrei abgegriffene Antennensignale bzw. 18 für massebezogen abgegriffene Antennensignale zu. Ausgangsseitig werden im Anschlussnetzwerk 25 die verstärkten bzw. angepassten Antennensignale entsprechend den Steuersignalen 20 über einen elektronischen Umschalter 19 einer Antennenanschlussleitung 46 zugeführt.

In Fig. 6 sind einige Beispiele vorteilhafter Ausführungsformen des elektronisch steuerbaren Impedanznetzwerks 11 dargestellt. Diese Netzwerke benötigen keine Verbindungen zur Fahrzeugmasse an ihrem Montagepunkt, wenn die Steuersignale 20 zur Steuerung der Impedanzen der elektronisch steuerbaren Impedanznetzwerke 11 entweder, soweit möglich, über den drahtförmigen Antennenleiter 38 direkt oder erfindungsgemäß über Steuerleitungen 47, 47a, 47b erfolgt, welche hochfrequent unwirksam unmittelbar parallel zum drahtförmigen Antennenleiter 38 geführt sind, sodass der so gebildete Strang elektrisch wie ein drahtförmiger Antennenleiter 38 wirkt. Die elektronisch steuerbaren Impedanznetzwerke 11 werden vorzugsweise als elektronischer Schalter 12 ausgeführt, wobei als Schaltelemente bevorzugt Schalt- oder PIN-dioden 22 zum Einsatz kommen. Sollen Steuersignale 20 über ein elektronisch steuerbares Impedanznetzwerk 11 hinweg einem weiteren drahtförmigen Antennenleiter 38 mit Steuerleitung 47, 47a, 47b zugeführt werden, so geschieht dies erfindungsgemäß über eine Drossel 21, um die Längsimpedanz des elektronisch steuerbaren Impedanznetzwerks 11 bei hochohmig geschalteter Schaltdiode 22 nicht zu beeinträchtigen. Vorteilhafte Ausführungsformen für verschiedene Anwendungsfälle sind in den Figuren 6a bis 6h dargestellt.

Hierin zeigt Fig. 6a das Prinzipschaltbild eines elektronisch steuerbaren Impedanznetzwerks 11 in seiner einfachsten Ausführungsform, lediglich bestehend aus einem elektronischen Schaltelement 12, welches über das Steuersignal 20 an seinem Steuereingang 20a geschaltet wird. Somit besitzt dieses elektronische Schaltelement die Funktion eines Schalters mit den Klemmen 15 und 16.

In Fig. 6b ist der elektronische Schalter 12 als Schalt- oder PIN-Diode 22 ausgeführt. Der Antennenleiter 38 übernimmt gleichzeitig die Funktion der Steuerleitung 47. Das Impedanznetzwerk 26 ist so ausgestaltet, dass z. B. der UKW-Frequenzbereich über den Serienresonanzkreis durchlässig ist und für alle anderen Rundfunkfrequenzen undurchlässig wird. Die parallel geschaltete Induktivität dient zum einen der Weiterleitung des Gleichstroms und zum anderen kann z.B. im TV-Band 1 eine Parallelresonanz erzeugt werden, so dass die Sperrwirkung des Impedanznetzwerks 26 in diesem Frequenzbereich erhöht wird.

In Fig. 6c ist das elektronisch steuerbare Impedanznetzwerk 11 für den AM-Frequenzbereich durchlässig gestaltet und für die darüber liegenden Frequenzbereiche des Rundfunks durch die Drossel 21 gesperrt. Der Kondensator 23 dient der Gleichstromtrennung. Über die niederohmig geschaltete Diode 22 können z. B. weiterführende Teile des Antennenleiters 38a mit dem Antennenleiter 38 verbunden werden.

In Fig. 6d ist das elektronisch steuerbare Impedanznetzwerk 11 derart gestaltet, dass z.B. das Impedanznetzwerk 26a die VHF/UHF-Frequenzbereiche sperrt, aber AM- und FM-Signale durchlässt, während das Impedanznetzwerk 26b den AM-Frequenzbereich durchlässt und den FM-Frequenzbereich sperrt.

In Fig. 6g ist das Prinzipschaltbild eines elektronisch steuerbaren Impedanznetzwerks 11 angegeben, welches eine adressierbare Schaltfunktion z.B. über eine gestufte Gleichspannung als Steuersignal 20 zulässt. Sollen z.B. mehrere elektronisch steuerbare Impedanznetzwerke 11 in einer Ringstruktur 5 zu unterschiedlichen Zeitpunkten und für unterschiedliche Frequenzbereiche an unterschiedlichen Positionen in der Ringstruktur 5 adressierbar sein, benötigt man zur Ansteuerung mindestens 2 Leiter. Zweckmäßig ist die Verwendung von drei Leitern. Ein Leiter wird durch den Antennenleiter 38 selbst gebildet, die zwei weiteren Leiter 47a und 47b bilden die Steuerleitungen. Alle 3 Leiter sind hochfrequenzmäßig über Koppelkondensatoren 34 parallelgeschaltet und wirken bei enger räumlicher Nachbarschaft als ein Antennenleiter 38. Die Steuerleitung 47a liefert z.B. das Schaltadresssignal in Form einer gestuften Gleichspannung im einfachsten Fall. Der Antennenleiter 38 kann zusätzlich eine Versorgungsgleichspannung für die Schaltsignaladressauswertung in der Logikschaltung 49 liefern und die Steuerleitung 47b dient als Rückleiter. Die Ankopplung dieser Leitungen am Ein- und Ausgang des elektronisch steuerbaren Impedanznetzwerks 11 an die Logikschaltung 49 erfolgt über Drosseln 21, welche im betrachteten Frequenzbereich ausreichend hochohmig sind. Die Schaltadresssignalauswertung in der Logikschaltung 49 ist hier am einfachsten durch Fensterdiskriminatoren realisierbar.

In den Fig. 6e und 6f sind einfache Schaltbeispiele dargestellt, wobei die Ansteuerung des elektronischen Schaltelelementes 12 in Form einer Diode 22 über einen Hin- und Rückleiter erfolgt.

Fig. 6h zeigt das elektronisch steuerbare Impedanznetzwerk 11 für unterschiedliche Frequenzbereiche adressierbar schaltbar ausgestaltet.

In Fig. 7 ist für das in Fig. 5 dargestellte Beispiel einer Antenne im Heckdeckel zur weiteren Steigerung der Vielfalt der diversitätsmäßig unterschiedlichen Antennensignale auf vorteilhafte Weise um ein Anschlussnetzwerk 25 erweitert. Die problemfreie Anbringung von zwei Anschlusseinheiten 25a und 25b in der Nähe der Heckdeckelschamiere mit der dort verfügbaren Möglichkeit des Anschlusses an die Fahrzeugmasse ermöglicht die Auswertung mehrerer unterschiedlicher sowohl massefreier als auch massebezogener Antennensignale mit Hilfe verschiedener Schalterstellungen in den Anschlussnetzwerken 25a und 25b. Die ausgewählten Antennenspannungen 44 stehen an den Antennenanschlussleitungen 46,46a getrennt zur Verfügung. Diese Signale können auf vorteilhafte Weise einem Antennendiversityempfänger mit zwei Signaleingängen für gleichphasige Überlagerung der Empfangssignale zugeführt werden. Solche Empfänger werden bevorzugt für den UKW-Rundfunkempfang eingesetzt und sind z.B. aus der US 4079318 sowie aus dem US-Patent 5,517,696 bekannt. Diese Diversityempfänger zielen darauf ab, durch gleichphasige Überlagerung zweier oder auch mehrerer Antennensignale im Summenzweig ein größeres Nutzsignal zu erzielen als mit einer Einzelantenne. Durch erfindungsgemäße Ergänzung eines derartigen Diversitysystems mit einem Scanning-Diversitysystem mit einem Detektor zur Anzeige von Empfangsstörungen im Summenzweig und einem Diversityprozessor 30 zur Generierung von Steuersignalen 20 zur Auswahl zweier ungestörter Signale in den Antennenanschlussleitungen 46,46a kann mit einer Antenne nach der vorliegenden Erfindung die Häufigkeit von Empfangsstörungen im Gebiet mit Mehrwegeausbreitung und Pegeleinbrüchen weiterhin um ein Vielfaches reduziert werden.

Für ein reines Scanning-Diversitysystem mit nur einem zu jedem Zeitpunkt selektierten und über die Antennenanschlussleitung 46 dem Empfänger 33 zugeleitetem Antennensignal 44 ist in Fig. 8 eine vorteilhafte Weiterbildung des Antennensystems nach Fig. 7 dargestellt. Hierbei wird die im Anschlussnetzwerk 25b mit Hilfe der elektronischen Umschalter 19 selektierte Antennenspannung 44 über die Antennenanschlussleitung 46a dem Anschlussnetzwerk 25a zugeleitet, um dort wahlweise zur Weiterleitung an die Antennenanschlussleitung 46 zur Verfügung zu stehen. Mit Hilfe der HF/ZF-Frequenzweiche 32 werden die vom Empfänger 33 kommenden ZF-Signale dem Diversityprozessor 30 mit Schaltprozessor 31 zugeführt. Letzterer steuert sowohl die elektronischen Umschalter 19 als auch die Schaltadresssignaleinspeisung 34 an. Die über die Antennenanschlussleitung 46a geleiteten Schaltsignale steuern über die Schaltadresssignalauswertung 35 die elektronischen Umschalter 19b und initiieren Steuersignale 20 zur Steuerung der elektronisch steuerbaren Impedanznetzwerke 11. Zusätzlich kann ein AM-Verstärker 29 im Anschlussnetzwerk 25a untergebracht sein.

Auf sehr vorteilhafte Weise kann in einer weiteren Ausgestaltung der Erfindung gem. Fig. 9 das Antennensystem wie in Fig. 8 um 4 TV-Antennen mit TV-Verstärkern 36a, 36b, 36c, 36d für das terrestrische Fernsehen (Bd1, VHF, UHF) enveitert werden. Moderne TV-Diversitysysteme benötigen häufig 4 getrennte Antennensignale, welche gleichzeitig verfügbar sein sollen. Diese Signale werden in Fig. 9 über die TV-Antennenanschlußkabel 37a, 37b, 37c, 37d dem TV-Diversitysystem zugeleitet.

In Fig. 10 sind für ein Antennensystem wie in Fig. 9 beispielhaft die in den elektronisch steuerbaren Impedanznetzwerken 11a,b,c geschlossenen HF-Verbindungen für 4 unterschiedliche FM-Empfangssignale FM1 bis FM4, für 4 unterschiedliche TV- Empfangssignale TV1 bis TV4 und ein AM-Empfangssignal angegeben. Mit dieser Anordnung als Ringstruktur mit drei elektronisch steuerbaren Impedanznetzwerken 11 und nur zwei Anschlussnetzwerken 25 werden Antennensignale mit sehr hoher Diversityeffizienz erreicht. Diese wird durch Wahl eines vorteilhaften Abstandes zwischen den elektronisch steuerbaren Impedanznetzwerken 11 untereinander und zwischen den Anschlussnetzwerken 25 und den elektronisch steuerbaren Impedanznetzwerken 11 erreicht. Bei der vorgegebenen Ringstruktur zeigen sich Abstände 9d (s. z.B. Fig. 5), die nicht kleiner sind als etwa λ/8, als sehr vorteilhaft. Eine sichere Diversifizierung der Antennensignale wird mit Abständen von λ/4 und mehr erreicht. Diese Abstände können bei UKW und den in der Frequenz darüber liegenden VHF/UHF-Frequenzen in Personenkraftwagen eingehalten werden. Aufgrund der möglichen Nähe der drahtförmigen Antennenleiter 38 zum Rand des Kofferraumdeckels und der klein gestaltbaren Baugröße der elektronisch steuerbaren Impedanznetzwerke 11 bleibt in der Mitte der Horizontalfläche viel Fläche für die Unterbringung von Telefon-und Satellitenantennen oder weiterer Antennenstrukturen für Zusatzdienste, z.B. Fernwirkfunktionen. Hierbei ist jedoch darauf zu achten, dass insbesondere durch deren Anschlusskabel die Funktion der erfindungsgemäßen Diversityantenne nicht beeinträchtigt wird. Dies kann zum einen dadurch geschehen, dass Mantelströme z.B. auf den Telefonzuleitungskabeln durch geeignete Maßnahmen im Nutzfrequenzbereich der Diversityantenne unterbunden werden oder durch geeignete Kabelverlegung eine ausreichende Entkopplung zur Diversityantenne herbeigeführt wird. Durch die starke elektromagnetische Kopplung der drahtförmigen Antennenleiter 38 mit der leitenden Berandung 1 des dielektrisch gestalteten Kofferraumdeckels im geschlossenen Zustand kann die Verkopplung mit den übrigen Antennen häufig vorteilhaft klein gestaltet werden.

Fig. 11 zeigt für ein Antennensystem gemäß den Figuren 7, 8, 9 und 10 eine vorteilhafte Anordnung der Elemente des Antennensystems im aufgeklappten Heckdeckel. Der Massebezug für die Anschlussnetzwerke 25 kann dabei über die stets metallisch ausgeführte Kofferraumdeckelbefestigung 39 erfolgen.

Im modernen Fahrzeugbau werden Kunststofflächen auch in Ausschnitten des metallischen Fahrzeugdachs 41 eingesetzt. Fig. 12 zeigt eine Ausführungsform der Antennenanordnung nach der Erfindung, wie sie in einer zu Fig. 7, 8, 9 analogen Weise in einem Dachausschnitt eingesetzt werden kann.

### Bezugszeichenliste

### Diversityantenne auf einer dielektrischen Fläche in einer Fahrzeugkarosserie

leitende Berandung 1
elektrische Feldlinien 2
magnetische Feldlinien 3
Kantenstrom 4
Ringstruktur 5
Schleife 6
dielektrische Fläche 7
Rücklichter 8
Länge des Antennenleiters 38: 9b
Abstand des Antennenleiters von der leitenden Berandung 9a
Abstand Ant.anschlussklemmenpaar zu 11: 9c, 9c'
Abstand zwischen elektronisch steuerbaren Impedanznetzwerken 11: 9d
Massepunkt 10
elektronisch steuerbares Impedanznetzwerk 11
elektronisches Schaltelement bzw. elektronischer Schalter 12
Antennenanschlussklemmenpaar 13,14
weitere Unterbrechungsstelle 15,16
Impedanzen Z1, Z2
drahtförmiger Antennenleiter 38
erster weiterer Antennenleiter 38a
zweiter weiterer Antennenleiter 38b
hochfrequenzmäßig wirksame Verbindungen 42,43
Antennensignal bzw. Antennenspannung 44
Anp. NW und/oder Verst. für massefreie Antennensignale 17
Anp. NW und/oder Verst. für massebezogene Antennensignale 18.
Antennenanschlussleitung 46
Netzwerkkomponenten 17,18
Elektronischer Umschalter 19
Steuersignal 20
Steuersignaleingang 20a, 20b....
Drossel 21
Schaltdiode 22
Kondensator 23
Koppelkapazität 24
Anschlussnetzwerk 25
erstes Anschlussnetzwerk 25a
zweites Anschlussnetzwerk 25b
Impedanznetzwerk 26
Steuersignale des Schaltprozessors 27
AM-Verstärker 29
Diversityprozessor 30
Schaltprozessor 31
Frequenzweiche HF/ZF 32
Empfänger 33
Schaltadresssignaleinspeisung 34
Schaltadresssignalauswertung 35
TV-Verstärker 36
TV-Antennenanschlusskabel 37
Kofferraumdeckelbefestigung 39
Fahrzeugmasse 40
Fahrzeugdach 41
Ersatzkapazität 45
Steuerleitung 47, 47a, 47b
Logikschaltung 49
Ersatzinduktivität 50

## Patentansprüche

1. Antenne für die Verwendung zum Diversityempfang im Meterwellen-und Dezimeterwellenbereich, beinhaltend:
eine leitend umrahmte, aus rechteckförmigen Teilflächen zusammengesetzte, dielektrische Fläche (7) für eine Kraftfahrzeugkarosserie, z.B. für einen Dachausschnitt oder einen Kofferraum mit dielektrischem Kofferraumdeckel;
einen drahtförmigen Antennenleiter (38);
ein Anschlussklemmenpaar (13, 14);
mindestens ein zweipoliges elektronisch steuerbares Impedanznetzwerk (11);
**dadurch gekennzeichnet, dass**
der drahtförmiger Antennenleiter (38) auf der dielektrischen Fläche (7) und parallel zu mindestens einem Teil der leitenden Berandung (1) der dielektrischen Fläche (7) in einem Abstand (9a) von weniger als einem Viertel der dort bestehenden Breite der dielektrischen Fläche (7) geführt ist und der drahtförmige Antennenleiter (38) eine Unterbrechungsstelle (15, 16) mit dem Antennenanschlussklemmenpaar (13, 14) aufweist und mindestens an einer weiteren Unterbrechungsstelle ein zweipoliges elektronisch steuerbares Impedanznetzwerk seriell eingebracht ist und der Abstand zwischen dem Antennenanschlussklemmenpaar und dem mindestens einen elektronisch steuerbaren Impedanznetzwerk (11) und gegebenenfalls der Abstand zwischen elektronisch steuerbaren Impedanznetzwerken untereinander größer ist als ein Achtel der zur Kommunikation verwendeten Wellenlänge und durch unterschiedliche Einstellungen des mindestens einen steuerbaren Impedanznetzwerks (11) unterschiedliche Antennensignale (44) am Antennenanschlussklemmenpaar (13, 14) für die Verwendung zum Diversityempfang erzielbar sind.

2. Antenne nach Anspruch 1,
**dadurch gekennzeichnet, dass**
der drahtförmige Antennenleiter (38) parallel zu mindestens einem Teil der leitenden Berandung (1) der dielektrischen Fläche (7) in einem im Vergleich zur Länge (9b) des drahtförmigen Antennenleiters (38) und im Vergleich zur Wellenlänge λ kleinen Abstand (9a) von jedoch mindestens λ/50 von der leitenden Berandung (1) geführt ist und der drahtförmige Antennenleiter (38) an beiden Enden zur leitenden Berandung (1) hingeführt und über hochfrequenzmäßig wirksame Verbindungen (42,43) niederohmig mit der leitenden Berandung (1) verbunden ist, sodass durch den drahtförmigen Antennenleiter (38) zusammen mit der leitenden Berandung (1) hochfrequenzmäßig eine Schleife (6) gebildet ist (Fig. 1b,c,d).

3. Antenne nach Anspruch 2
**dadurch gekennzeichnet, dass**
das zweipolige elektronisch steuerbare Impedanznetzwerk (11) als elektronischer Schalter (12) ausgeführt ist und die hochfrequenzmäßig wirksamen Verbindungen (42,43) als Impedanzen Z1 bzw. Z2 ausgeführt sind, deren Impedanzwerte fest eingestellt sind (Fig. 1 b,c).

4. Antenne nach einem der Ansprüche 1,3
**dadurch gekennzeichnet, dass**
das Antennenanschlussklemmenpaar (13,14) in den Längszug, d.h. in den parallel zur leitenden Berandung (1) geführten Teil des drahtförmigen Antennenleiters (38), an einer Unterbrechungsstelle der drahtförmigen Antennenleiter (38, 38a, 38b, ...) seriell eingebracht ist, so dass die Antennensignale (44) massefrei, d.h. ohne hochfrequent leitende Verbindung zur leitenden Berandung (1) abgreifbar sind. (Fig. 1g).

5. Antenne nach einem der Ansprüche 2,3
**dadurch gekennzeichnet, dass**
das Antennenanschlussklemmenpaar (13,14) in die hochfrequenzmäßig wirksame Verbindung (42 bzw. 43) eines der beiden Enden des drahtförmigen Antennenleiters (38) mit der leitenden Berandung (1) seriell eingebracht ist. (Fig. 1c,d,e,f)

6. Antenne nach Anspruch 3
**dadurch gekennzeichnet, dass**
ein erster weiterer Antennenleiter (38d) vorhanden ist und dieser an einem der beiden Enden des drahtförmigen Antennenleiters (38) angeschlossen ist und die wirksame Impedanz Z2 durch die mit dem Anschlussdes ersten weiteren Antennenleiters (38d) einhergehende hochfrequenzmäßige Belastung gebildet ist (Fig. 1f).

7. Antenne nach Anspruch 6
**dadurch gekennzeichnet, dass**
neben einem ersten weiteren Antennenleiter (38a) ein zweiter weiterer Antennenleiter (38b) am anderen der beiden Enden des drahtförmigen Antennenleiters (38) angeschlossen ist und auch die wirksame Impedanz Z1 durch die mit dem Anschluss des zweiten weiteren Antennenleiters (38d) einhergehende hochfrequenzmäßige Belastung gebildet ist, sodass die an beiden Enden des Antennenleiters (38) damit einhergehende hochfrequenzmäßige Belastung jeweils der wirksamen Impedanz Z1 bzw. Z2 entspricht (Fig. 1g)

8. Antenne nach Anspruch 7
**dadurch gekennzeichnet, dass**
der bzw. die weiteren Antennenleiter (38a bzw. 38b) ebenso drahtförmig ausgebildet ist bzw. sind und in Fortsetzung des drahtförmigen Antennenleiters (38) zumindest teilweise in elektrisch kleinem Abstand (9a) von der leitenden Berandung (1) geführt ist bzw. sind. (Fig. 1g)

9. Antenne nach Anspruch 8
**dadurch gekennzeichnet, dass**
in den weiteren drahtförmigen Antennenleitem (38a, 38b) mehrere weitere Unterbrechungsstellen (15,16) ausgebildet sind, deren Abstände voneinander größer als λ/8 und vorzugsweise größer als λ/4 sind und in welche jeweils ein elektronisch steuerbares Impedanznetzwerk (11) bzw. ausgebildet als elektronischer Schalter (12) seriell eingebracht ist. (Fig. 1f, 4).

10. Antenne nach Anspruch 4 in Verbindung mit Anspruch 5 und nach Anspruch 9
**dadurch gekennzeichnet, dass**
ein erstes Antennenanschlussklemmenpaar (13,14) in eine Unterbrechungsstelle des drahtförmigen Antennenleiters (38) zum Abgriff der massefreien Antennenssignale 44b eingebracht ist, und am selben Ort ein weiteres Antennenanschlussklemmenpaar (10,14) in die elektrisch kurze hochfrequenzmäßig wirksame Verbindung (42) - zwischen der Unterbrechungsstelle 14 des drahtförmigen Antennenleiters (38) und der leitenden Berandung (1) vorhanden ist, sodass an einem Ort sowohl die zwischen dem Antennenleiter (38) und der leitenden Berandung (1) bestehenden massebezogenen Antennenssignale 44a als auch die am weiteren Antennenanschlussklemmenpaar (13,14) befindlichen massefreie Antennenssignale 44b des drahtförmigen Antennenleiters (38) verfügbar sind (Fig. 1h).

11. Antenne nach Anspruch 10
**dadurch gekennzeichnet, dass**
ein elektronischer Umschalter (19) vorhanden ist, an dessen einem Ausgang eine Netzwerkkomponente (17) einer Antennendiversityanlage zum Abgriff der massefreien Antennenssignale 44b und an dessen anderem Ausgang eine Netzwerkkomponente (18) dieser Antennendiversityanlagezum Abgriff der massebezogenen Antennenssignale (44a) angeschlossen ist (Fig. 3).

12. Antenne nach Anspruch 11
**dadurch gekennzeichnet, dass**
der drahtförmige Antennenleiter (38) als Ringstruktur (5) in einem Abstand von mindestens λ/50 von der leitenden Berandung (1) mit mindestens einem zweipoligen elektronisch steuerbaren Impedanznetzwerk (11) innerhalb der dielektrischen Fläche (7) geführt ist, wodurch sowohl das massebezogene Antennensignal zwischen der Ringstruktur (5) und der leitenden Berandung (1) als auch das massefreie Antennensignal im Längszug des drahtförmigen Antennenleiters (38) zur Weiterverarbeitung in den Netzwerkkomponenten (17,18) einer Antennendiversityanlage verfügbar ist (Fig. 2,3,5).

13. Antenne nach einem der Ansprüche 1-12
**dadurch gekennzeichnet, dass**
am elektronisch steuerbaren Impedanznetzwerk (11) mindestens ein Steuersignaleingang (20a) zur Einstellung des wirksamen Impedanzwerts zwischen dem ersten HF-Anschluss (15) und dem zweiten HF-Anschluss (16) vorhanden ist.

14. Antenne nach einem der Ansprüche 1-13
**dadurch gekennzeichnet, dass**
im elektronisch steuerbaren Impedanznetzwerk (11) mindestens ein digital einstellbares elektronisches Schaltelement (12) mit diskreten Schaltzuständen gegebenenfalls in Verbindung mit Blindwiderständen zur Einstellung diskreter Impedanzwerte vorhanden ist und die Einstellung der diskreten Impedanzwerte durch Anlegen einer oder ggfs. mehrerer digitaler Steuersignale (20) erzielbar ist.

15. Antenne nach Anspruch 14
**dadurch gekennzeichnet, dass**
im elektronisch steuerbaren Impedanznetzwerk (11) zwischen den Anschlussklemmen der mindestens einen weiteren Unterbrechungsstelle (15,16) das in seiner hochfrequenzmäßig wirksamen Durchlässigkeit durch Steuersignale (20) steuerbare elektronische Schaltelement (12) geschaltet ist, welches vorzugsweise als eine zwischen einem hochfrequenzmäßig geschlossenen und hochfrequenzmäßig offenen Zustand steuerbare Schaltdiode (22) gestaltet ist, und am Impedanznetzwerk (11) ein Steuersignaleingang (20a) vorhanden ist, an welchem die Steuersignale (20) zur Steuerung der hochfrequenzmäßig wirksamen Durchlässigkeit des steuerbaren elektronischen Schaltelements (12) zugeführt sind (Fig. 6a).

16. Antenne nach Anspruch 15
**dadurch gekennzeichnet, dass**
das elektronisch steuerbare Impedanznetzwerk (11) als eine zwischen einem hochfrequenzmäßig geschlossenen und hochfrequenzmäßig offenen Zustand steuerbare Schaltdiode (22) enthält und zur Zuführung des Steuersignals (20) in Form des Durchlassstroms der Diode bzw. deren Sperrspannung eine Zweidrahtleitung (47, 47a) als Steuerleitung gestaltet ist, derart, dass die Zweidrahtleitung durch kapazitive und induktive Kopplung der Leiter der Zweidrahtleitung hochfrequenzmäßig als ein einziger drahtförmiger Antennenleiter (38) gebildet ist und das Steuersignal (20) zwischen den beiden Leitern der Zweidrahtleitung geleitet wird. (Fig. 6e, f, g, h).

17. Antenne nach Anspruch 16
**dadurch gekennzeichnet, dass**
zur Trennung von hochfrequenten Antennensignalen und Steuersignalen (20) eine nur hochfrequent niederohmige Koppelkapazität (24) und eine nur hochfrequent hochohmige Drossel (21) in dem elektronisch steuerbaren Impedanznetzwerk (11) vorhanden sind (Fig. 6e, f, g, h).

18. Antenne nach einem der Ansprüche 16,17
**dadurch gekennzeichnet, dass**
zur Weiterleitung von Steuersignalen (20) über ein erstes elektronisch steuerbares Impedanznetzwerk (11a) hinweg zu einem weiteren elektronisch steuerbaren Impedanznetzwerk (11b) mit Hilfe eines weiteren als Zweidraht- bzw. als Mehrdrahtleitung ausgeführten drahtförmigen Antennenleiters (38) im ersten steuerbaren Impedanznetzwerk (11a) die hochfrequenten Signale sperrende Schaltelemente, wie z.B. Drosseln (21), zur Überbrückung des elektronischen Schaltelements (12) vorhanden sind. (Fig. 6g, h).

19. Antenne nach einem der Ansprüche 16-18
**dadurch gekennzeichnet, dass**
zur adressierbaren Steuerung des elektronischen Schaltelements (12) mit Hilfe codierter Steuersignale (20) im elektronisch steuerbaren Impedanznetzwerk (11) eine Logikschaltung (49) vorhanden ist, welche ggfs. auch entsprechend codierte Signale an ein weiteres steuerbares Impedanznetzwerk (11) über einen weiteren als Zweidraht- bzw. als Mehrdrahtleitung ausgeführten drahtförmigen Antennenleiter (38) abgibt (Fig. 6g).

20. Antenne nach einem der Ansprüche 16-19
**dadurch gekennzeichnet, dass**
zur frequenzselektiven Weiterleitung bzw. Sperrung von hochfrequenten Signalen unterschiedlicher Rundfunkbereiche zwischen den Anschlussklemmen der weiteren Unterbrechungsstelle (15,16) des drahtförmigen Antennenleiters (38) im elektronisch steuerbaren Impedanznetzwerk (11) ein bzw. mehrere Impedanznetzwerke (26) vorhanden ist bzw. Sind (Fig. 6b, c, d, f, h).

21. Antenne nach einem der Ansprüche 10-20
**dadurch gekennzeichnet, dass**
ein Anschlussnetzwerk (25) an das Antennenanschlussklemmenpaar (13,14) angeschlossen ist, in welchem das massefreie und/oder das massebezogene Antennensignal (44) jeweils über Netzwerkkomponenten (17,18) an einen Empfänger (33) angepasst ist und in dem Anschlussnetzwerk (25) ein Schaltprozessor (31) zur Erzeugung der Steuersignale (20) vorhanden ist und die Steuersignale (20) über die ebenfalls an das Anschlussnetzwerk (25) angeschlossene Steuerleitung (47, 47a, 47b) an das elektronisch steuerbare Impedanznetzwerk (11) bzw. die elektronisch steuerbaren Impedanznetzwerke (11) weitergeleitet sind (Fig. 3, 4, 5, 7, 8, 9).

22. Antenne nach Anspruch 21
**dadurch gekennzeichnet, dass**
ein Diversityprozessor (30) mit einem Steuersignale (20) erzeugenden Schaltprozessor (31) und neben dem mindestens einen elektronisch steuerbaren Impedanznetzwerk (11) mindestens ein ebenso steuerbarer elektronischer Umschalter (19) zur Auswahl zwischen massebezogenen Antennensignalen (44a) und massefreien Antennensignalen (44b) vorhanden sind (Fig. 8, 9).

23. Antenne nach einem der Ansprüche 21, 22
**dadurch gekennzeichnet, dass**
die dielektrische Fläche (7) durch einen Kunststoffkofferraumdeckel gebildet ist, welcher von der elektrisch leitenden Autokarosserie als leitenden Berandung (1) umgeben ist, und das Anschlussnetzwerk (25) in der Nähe der mit der Fahrzeugmasse verbundenen Kofferraumdeckelbefestigung (39) angebracht ist und der Massepunkt (10) die hochfrequente Masse des Anschlussnetzwerks (25) bildet und elektrisch mit der Kofferraumdeckelbefestigung (39) verbunden ist (Fig. 3, 4, 5, 11)

24. Antenne nach Anspruch 23
**dadurch gekennzeichnet, dass**
zur weiteren Diversifizierung der Empfangssignale bzw. zur Gestaltung von zwei gleichzeitig verfügbaren Empfangssignalen z.B. für Diversityempfänger mit zwei Eingängen zur phasengleichen Überlagerung der Signale im Empfänger in Verbindung mit einem Scanning-Diversitysystem ein erstes Anschlussnetzwerk (25a) in der Nähe der Kofferraumdeckelbefestigung (39) auf der einen Seite und ein zweites Anschlußnetzwerk (25b) in der Nähe der Kofferraumdeckelbefestigung (39) auf der anderen Seite des Kunststoffkofferraumdeckels vorhanden ist (Fig. 7,11).

25. Antenne nach Anspruch 24
**dadurch gekennzeichnet, dass**
zur Ergänzung - z.B. für den terrestrischen Fernsehempfang - in dem Anschlussnetzwerk (25) bzw. den Anschlussnetzwerken (25a,b) TV-Verstärker (36a, b und 36 b, c) mit Anschluss jeweils an einen drahtförmigen Antennenleiter (38b,c,d,e) vorhanden sind und dass zur Gestaltung von deren Längen für leistungsstarken TV-Diversity-Empfang die elektronisch steuerbaren Impedanznetzwerke (11a, b, c) innerhalb der Ringstruktur (5) verteilt sind und Impedanznetzwerke (26) enthalten, welche auch im UKW-Bereich den leistungsstarken UKW-Diversity-Empfang ermöglichen (Fig. 9).

26. Antenne nach einem der Ansprüche 1-25
**dadurch gekennzeichnet, dass**
die dielektrische Fläche (7) in einen Ausschnitt des metallischen Kraftfahrzeugdachs (41) eingesetzt ist und dieser Ausschnitt vorzugsweise quadratisch gestaltet ist und sich vorzugsweise über den wesentlichen Teil der Dachbreite erstreckt (Fig. 12).

## Claims

1. Antenna for use in diversity reception in the range of meter waves and decimeter waves, comprising:
a dielectric surface (7) for a motor vehicle body, e.g. for a roof section or a trunk with dielectric trunk lid, which is conductively framed and composed of rectangular-shaped partial areas;
a wire-shaped antenna conductor (38);
a connecting terminal pair (13, 14);
at least one two-pole electronically controllable impedance network (11);
**characterized in that**
the wire-shaped antenna conductor (38) is guided on the dielectric surface (7) and parallel to at least a portion of the conductive frame (1) of the dielectric surface (7) at a distance (9a) of less than a quarter of the existing width of the dielectric surface (7) and the wire-shaped antenna conductor (38) comprises a break point (15, 16) with the antenna connecting terminal pair (13, 14) and wherein a two-pole electronically controllable impedance network is serially inserted at at least a further break point and the distance between the antenna connection terminal pair and the at least one electronically controllable impedance network (11) and possibly the distance amongst electronically controllable impedance networks themselves is greater than one eighth of the wavelength used for communications and various antenna signals (44) are achievable at the antenna connecting terminal pair (13, 14) by various settings of the at least one controllable impedance network (11) for use in diversity reception.

2. Antenna according to claim 1,
**characterized in that**
the wire-shaped antenna conductor (38) is guided in parallel to at least one part of the conductive frame (1) of the dielectric surface (7) in a small distance (9a) to the conductive frame (1) in comparison to the length (9b) of the wire-shaped antenna conductor (38) and in comparison to the wavelength λ, but of at least λ/50, and the wire-shaped antenna conductor (38) at both ends is guided to the conductive frame (1) and is connected with the conductive frame (1) via connections (42, 43) effective for high frequency with low impedance such, that a high-frequency loop (6) is formed by the wire-shaped antenna conductor (38) together with the conductive frame (1) (Fig. 1b, c, d).

3. Antenna according to claim 2,
**characterized in that**
the two-pole electronically controllable impedance network (11) is implemented as electronic switch (12) and the high frequency effective connections (42, 43) are provided as impedances Z1 and Z2, whose impedance values are fixed (Fig. 1b, c).

4. Antenna according to one of the claims 1, 3
**characterized in that**
the antenna connecting terminal pair (13, 14) is serially inserted into the longitudinal portion, i.e. into the part of the wire-shaped antenna conductor (38) guided in parallel to the conductive frame (1), at a break point of the wire-shaped antenna conductors (38, 38a, 38b,...) such that the antenna signals (44) can be tapped without ground connection, i.e. without high frequency conductive connection to the conductive frame (1) (Fig. 1 g).

5. Antenna according to one of the claims 2, 3
**characterized in that**
the antenna connecting terminal pair (13, 14) is serially inserted into the high frequency effective connection (42, 43) of one of the two ends of the wire-shaped antenna conductor (38) with the conductive frame (1) (Fig. 1c, d, e, f).

6. Antenna according to claim 3
**characterized in that**
a first additional antenna conductor (38d) is present and connected to one of the two ends of the wire-shaped antenna conductor (38) and the effective impedance Z2 is formed by the high frequency load associated with the connection of the first additional antenna conductor (38d) (Fig. 1f).

7. Antenna according to claim 6
**characterized in that**
in addition to a first additional antenna conductor (38a), a second additional antenna conductor (38b) is connected to the other of the two ends of the wire-shaped antenna conductor (38) and also the effective impedance Z1 is formed by the high frequency load associated with the connection of the second additional antenna conductor (38b) such that the high frequency load associated therewith on both ends of the antenna conductor (38) corresponds to the effective impedance Z1 and Z2, respectively (Fig. 1g).

8. Antenna according to claim 7
**characterized in that**
the additional antenna conductor or the additional antenna conductors (38a and 38b) is/are also wire-shaped and is/are guided in continuation of the wire-shaped antenna conductor (38) at least partially in an electrically small distance (9a) of the conductive frame (1) (Fig. 1g).

9. Antenna according to claim 8
**characterized in that**
in the additional wire-shaped antenna conductors (38a, 38b) a plurality of additional break points (15, 16) are formed, whose distances from each other are greater than λ/8 and preferably greater than λ/4 and into each of which an electronically controllable impedance network (11) or formed as electronic switch (12) is serially inserted, respectively (Fig. 1f, 4).

10. Antenna according to claim 4 in connection with claim 5 and according to claim 9
**characterized in that**
a first antenna connecting terminal pair (13,14) is inserted into a break point of the wire-shaped antenna conductor (38) for tapping the floating ground antenna signals (44b), and at the same location a further antenna connecting terminal pair (10,14) is present in the electrically short high frequency effective connection (42) between the break point (14) of the wire-shaped antenna conductor (38) and the conductive frame (1), so that in one location both the ground-based antenna signals 44a, present between the antenna conductor (38) and the conductive frame (1), and the floating ground antenna signals 44b of the wire-shaped antenna conductor (38), present at the further antenna connecting terminal pair (13,14), are available (Fig. 1h).

11. Antenna according to claim 10
**characterized in that**
an electronic switch (19) is provided, wherein a network component (17) of an antenna diversity system is connected to one output thereof for tapping the floating ground antenna signals 44b and a network component (18) of said antenna diversity system is connected to the other output thereof for tapping the ground-related antenna signals (44a) (Fig. 3).

12. Antenna according to claim 11
**characterized in that**
the wire-shaped antenna conductor (38) is guided as ring structure (5) in a distance of at least λ/50 of the conductive frame (1) with at least one two-pole electronically controllable impedance network (11) within the dielectric surface (7), thus both the ground-related antenna signal between the ring structure (5) and the conductive frame (1) and the floating ground antenna signal in the longitudinal portion of the wire-shaped antenna conductor (38) are available for further processing in the network components (17, 18) of an antenna diversity system (Fig. 2, 3, 5).

13. Antenna according to one of the claims 1 to 12
**characterized in that**
at least one control signal input (20a) is provided at the electronically controllable impedance network (11) for adjusting the effective impedance value between the first HF terminal (15) and the second HF terminal (16).

14. Antenna according to one of the claims 1 to 13
**characterized in that**
at least one digitally adjustable electronic switching element (12) with discrete switching states in conjunction with reactances, where applicable, is provided in the electronically controllable impedance network (11) for setting discrete impedance values, and the setting of the discrete impedance values is achievable by applying one or optionally more digital control signals (20).

15. Antenna according to claim 14
**characterized in that**
the electronic switching element (12) controllable in its high frequency effective permeability by control signals (20) is provided in the electronically controllable impedance network (11) between the connecting terminal pair of the at least one additional break point (15, 16), preferably configured as switching diode (22) controllable between a high frequency closed state and a high frequency open state, and a control signal input (20a) is provided at the impedance network (11) where the control signals (20) for controlling the high frequency effective permeability of the controllable electronic switching element (12) are supplied (Fig. 6a).

16. Antenna according to claim 15
**characterized in that**
the electronically controllable impedance network (11) includes a switching diode (22) controllable between a high frequency closed state and a high frequency open state and, for supplying the control signal (20) in form of the on-state current of the diode and its block voltage, a two-wire line (47, 47a) is formed as a control line such that the two-wire line is formed in high frequency terms as a single wire-shaped antenna conductor (38) by capacitive and inductive coupling of the conductors of the two-wire line and the control signal (20) is passed between the two conductors of the two-wire line (Fig. 6e, f, g, h).

17. Antenna according to claim 16
**characterized in that**
for separation of high-frequency antenna signals and control signals (20) a coupling capacitance (24) that has a low impedance only for high frequencies and an inductor (21) that has high impedance only for high frequencies are provided in the electronically controllable impedance network (11) (Fig. 6e, f, g, h).

18. Antenna according to one of the claims 16, 17
**characterized in that**
for relaying control signals (20) via a first electronically controllable impedance network (11a) to another electronically controllable impedance network (11b) using another wire-shaped antenna conductor (38) configured as two-wire line or as multi-wire line in the first controllable impedance network (11a) switching elements blocking the high-frequency signals, as e.g. inductors (21), are provided for bridging the electronic switching element (12) (Fig. 6g, h).

19. Antenna according to one of the claims 16 to 18
**characterized in that**
a logic circuit (49) is provided in the electronically controllable impedance network (11) for addressable control of the electronic switching element (12) using encoded control signals (20), possibly providing correspondingly encoded signals to a further controllable impedance network (11) via a further wire-shaped antenna conductor (38) configured as two-wire or as multi-wire line (Fig. 6g).

20. Antenna according to one of the claims 16 to 19
**characterized in that**
one or more impedance networks (26) is/are provided for frequency-selective forwarding or blocking of high frequency signals of different broadcasting ranges between the connecting terminals of the other break point (15, 16) of the wire-shaped antenna conductor (38) in the electronically controllable impedance network (11) (Fig. 6b, c, d, f, h).

21. Antenna according to one of the claims 10 to 20
**characterized in that**
a connection network (25) is connected to the antenna connecting terminal pair (13,14), wherein the floating ground and/or the ground-related antenna signal (44) is adapted respectively via network components (17, 18) to a receiver (33), and a switching processor (31) is provided in the connection network (25) for generation of the control signals (20) and the control signals (20) are relayed via the control line (47, 47a, 47b), also connected to the connection network (25), to the electronically controllable impedance network (11) or the electronically controllable impedance networks (11), respectively (Fig. 3, 4, 5, 7, 8,9).

22. Antenna according to claim 21
**characterized in that**
a diversity processor (30) is provided having a switching processor (31) for generating control signals (20) and in addition to the at least one electronically controllable impedance network (11) at least one controllable electronic switch (19) for selection between ground-related antenna signals (44a) and floating ground antenna signals (44b) (Fig. 8, 9).

23. Antenna according to one of the claims 21, 22
**characterized in that**
the dielectric surface (7) is formed by a plastic trunk lid surrounded by the electrically conductive automotive body as conductive frame (1), and the connection network (25) is provided in the vicinity of the trunk lid attachment (39) connected to the vehicle ground and the ground point (10) forms the high frequency ground of the connection network (25) and is electrically connected to the trunk lid attachment (39) (Fig. 3, 4, 5, 11).

24. Antenna according to claim 23
**characterized in that**
a first connection network (25 a) is provided in the vicinity of the trunk lid attachment (39) on one side and a second connection network (25b) in the vicinity of the trunk lid attachment (39) on the other side of the plastic trunk lid for further diversification of the reception signals and/or for configuration of two simultaneously available reception signals e.g. for diversity receivers having two inputs for in-phase superposition of the signals in the receiver, in connection with a scanning diversity system (Fig. 7, 11).

25. Antenna according to claim 24
**characterized in that**
in addition - e.g. for terrestrial television reception - TV amplifiers (36a, b and 36 b, c) each having a connection with a wire-shaped antenna conductor (38b, c, d, e) are provided in the connection network (25) or the connection networks (25a, b) and, for configuration of their lengths for high-performance TV diversity reception, the electronically controllable impedance networks (11a, b, c) are distributed within the ring structure (5) and include impedance networks (26) enabling the high-performance FM diversity reception in the FM range (Fig. 9).

26. Antenna according to one of the claims 1 to 25
**characterized in that**
the dielectric surface (7) is inserted into a section of the motor vehicle metallic roof (41) and said section is preferably configured as a square and preferably extends over the major part of the width of the roof (Fig. 12).

## Revendications

1. Antenne pour l'utilisation en réception diversité dans la gamme des ondes métriques et décimétriques, comprenant :
une surface diélectrique (7) pour une carrosserie de véhicule automobile, par exemple pour une portion de toit ou pour un coffre à bagages doté d'un couvercle diélectrique, qui est entourée par un cadre conducteur et composée de surfaces partielles de forme rectangulaire;
un conducteur d'antenne (38) en forme de fil ;
une paire de bornes de connexion (13, 14) ;
au moins un réseau d'impédances bipolaire (11) susceptible d'être commandé par voie électronique ;
**caractérisée en ce que** le conducteur d'antenne (38) en forme de fil est guidé sur la surface diélectrique (7) et parallèlement à au moins une partie de la bordure conductrice (1) de la surface diélectrique (7) à une distance (9a) de la surface diélectrique (7) de moins d'un quart de la largeur qui s'y présente, et le conducteur d'antenne (38) en forme de fil comporte un emplacement d'interruption (15, 16) présentant la paire de bornes de connexion (13, 14) de l'antenne, et un réseau d'impédances bipolaire, susceptible d'être commandé par voie électronique, est introduit en série à au moins un autre emplacement d'interruption, et la distance entre la paire de bornes de connexion de l'antenne et ledit au moins un réseau d'impédances (11) susceptible d'être commandé par voie électronique, et le cas échéant la distance entre les réseaux d'impédances susceptibles d'être commandés par voie électronique les uns par rapport aux autres, est supérieure à un huitième de la longueur d'onde utilisée pour la communication et, au moyen de réglages différents dudit au moins un réseau d'impédances susceptible d'être commandé (11) il est possible d'atteindre des signaux d'antennes différents (44) au niveau de la paire de bornes de connexion (13, 14) de l'antenne pour l'utilisation en réception diversité.

2. Antenne selon la revendication 1,
**caractérisée en ce que** le conducteur d'antenne (38) en forme de fil est guidé parallèlement à au moins une partie de la bordure conductrice (1) de la surface diélectrique (7) a une distance (9a) faible par comparaison à la longueur (9b) du conducteur d'antenne (38) en forme de fil et par comparaison à la longueur d'onde λ, cependant au moins égale à λ/50 depuis la bordure conductrice (1), et le conducteur d'antenne (38) en forme de fil est mené aux deux extrémités vers la bordure conductrice (1) et est relié à la bordure conductrice (1) par des liaisons (42, 43) à faible résistance et efficaces dans la plage des hautes fréquences, de sorte qu'une boucle (6) est formée vis-à-vis des hautes fréquences par le conducteur d'antenne (38) en forme de fil ensemble avec la bordure conductrice (1) (figures 1b, c, d).

3. Antenne selon la revendication 2,
**caractérisée en ce que** le réseau d'impédances bipolaire (11) susceptible d'être commandé par voie électronique est réalisé sous forme de commutateur électronique (12), et les liaisons (42, 43) efficaces dans la plage des hautes fréquences sont réalisées sous la forme d'impédances Z1 ou Z2, dont les valeurs d'impédance sont réglées de manière fixe (figures 1b, c).

4. Antenne selon l'une des revendications 1 et 3,
**caractérisée en ce que** la paire de bornes de connexion (13, 14) de l'antenne sont introduites en série dans le brin longitudinal, c'est-à-dire dans la partie du conducteur d'antenne (38) en forme de fil qui est guidée parallèlement à la bordure conductrice (1), à un emplacement d'interruption du conducteur d'antenne (38, 38a, 38b,...) en forme de fil, de telle façon que les signaux d'antenne (44) peuvent être captés en absence de masse, c'est-à-dire sans liaison conductrice à haute fréquence vers la bordure conductrice (1) (figure 1g).

5. Antenne selon l'une des revendications 2 et 3,
**caractérisée en ce que** la paire de bornes de connexion (13, 14) de l'antenne est insérée en série dans la liaison (42, 43) efficace à hautes fréquences de l'une des deux extrémités du conducteur d'antenne (38) en forme de fil avec la bordure conductrice (1) (figures 1c, d, e, f).

6. Antenne selon la revendication 3,
**caractérisée en ce qu'**il est prévu un premier autre conducteur d'antenne (38d) et celui-ci est branché à l'une des deux extrémités du conducteur d'antenne (38) en forme de fil, et l'impédance efficace Z2 est formée par la charge dans la gamme des hautes fréquences qui résulte de la connexion du premier autre conducteur d'antenne (38b) (figure 1f).

7. Antenne selon la revendication 6,
**caractérisée en ce que**, outre un premier autre conducteur d'antenne (38a), un second autre conducteur d'antenne (38b) est branché à l'autre des deux extrémités du conducteur d'antenne (38) en forme de fil, et également l'impédance efficace Z1 est formée par la charge dans la gamme des hautes fréquences qui résulte de la connexion du second autre conducteur d'antenne (38d), de sorte que les charges dans la gamme des hautes fréquences qui résultent ainsi aux deux extrémités du conducteur d'antenne (38) correspondent respectivement à l'impédance efficace Z1 ou Z2 (figure 1g).

8. Antenne selon la revendication 7,
**caractérisée en ce que** l'autre conducteur d'antenne ou les autres conducteurs d'antenne (38a ou 38b) est/sont également réalisé(s) en forme de fil et est/sont guidé(s) dans le prolongement du conducteur d'antenne (38) en forme de fil et au moins partiellement à une faible distance (9a) sur le plan électrique depuis la bordure conductrice (1) (figure 1g).

9. Antenne selon la revendication 8,
**caractérisée en ce que** plusieurs autres emplacements d'interruption (15, 16) sont réalisés dans les autres conducteurs d'antenne (38a, 38b) en forme de fil, emplacements dont les distances mutuelles sont supérieures à λ/8 et de préférence supérieure à λ/4, et dans lesquels est respectivement introduit en série un réseau d'impédances (11) susceptible d'être commandé par voie électronique, réalisé le cas échéant sous forme de commutateur électronique (12) (figures 1f, 4).

10. Antenne selon la revendication 4 en liaison avec la revendication 5 et selon la revendication 9,
**caractérisée en ce qu'**une première paire de bornes de connexion (13, 14) de l'antenne sont introduites dans un emplacement d'interruption du conducteur d'antenne (38) en forme de fil pour capter les signaux d'antenne (44b) en l'absence de masse et, au même emplacement, il est prévu une autre paire de bornes de connexion d'antenne (10, 14) dans la liaison courte sur le plan électrique et efficace dans la plage des hautes fréquences (42), entre l'emplacement d'interruption (14) du conducteur d'antenne (38) en forme de fil et la bordure conductrice (1), de sorte qu'en un seul emplacement on dispose aussi bien des signaux d'antenne (44a) se référant à la masse qui se présentent entre le conducteur d'antenne (38) et la bordure conductrice (1) que des signaux d'antenne (44b), du conducteur d'antenne (38) en forme de fil, qui se présentent en absence de masse au niveau de l'autre paire de bornes de connexion d'antenne (13, 14) (figure 1h).

11. Antenne selon la revendication 10,
**caractérisée en ce qu'**il est prévu un inverseur électronique (19), à l'une des sorties duquel est branché une composante de réseau (17) d'une installation d'antenne en diversité pour capter les signaux d'antenne (44b) en l'absence de masse, et à l'autre sortie duquel est branché une composante de réseau (18) de cette installation d'antenne en diversité pour capter les signaux d'antenne (44a) qui se réfèrent à la masse (Fig 3).

12. Antenne selon la revendication 1,
**caractérisée en ce que** le conducteur d'antenne (38) en forme de fil est guidé à l'intérieur de la surface diélectrique (7), sous la forme d'une structure annulaire (5) à une distance d'au moins λ/50 depuis la bordure conductrice (1) avec au moins un réseau d'impédances (11) bipolaire susceptible d'être commandé par voie électronique, grâce à quoi on dispose aussi bien du signal d'antenne qui se réfère à la masse entre la structure annulaire (5) et la bordure conductrice (1) que du signal d'antenne en l'absence de masse dans le brin longitudinal du conducteur d'antenne (38) en forme de fil pour la poursuite du traitement dans les composantes de réseau (17, 18) d'une installation d'antenne en diversité (figures 2, 3,5).

13. Antenne selon l'une des revendications 1 à 12,
**caractérisée en ce qu'**il est prévu au moins une entrée de signal de commande (20a) au niveau du réseau d'impédances (11) susceptible d'être commandé par voie électronique, pour établir la valeur d'impédance efficace entre le premier connecteur HF (15) et le second connecteur HF (16).

14. Antenne selon l'une des revendications 1 à 13,
**caractérisée en ce qu'**il est prévu dans le réseau d'impédances (11) susceptible d'être commandé par voie électronique au moins un élément de commutation électronique (12) réglable de manière numérique avec des états de commutation discrets, le cas échéant en liaison avec des réactances pour établir des valeurs d'impédances discrètes, et l'établissement des valeurs d'impédances discrètes peut être obtenu en appliquant un ou éventuellement plusieurs signaux de commande numériques (20).

15. Antenne selon la revendication 14,
**caractérisée en ce que** l'élément de commutation électronique (12), susceptible d'être commandé quant à sa perméabilité efficace dans la plage des hautes fréquences par des signaux de commande (20), est branché dans le réseau d'impédances (11) susceptible d'être commandé par voie électronique, entre les bornes de connexion dudit au moins un autre emplacement d'interruption (15, 16), ledit élément de commutation étant de préférence conçu sous la forme d'une diode de commutation (22) susceptible d'être commandée entre un état fermé vis-à-vis des hautes fréquences et un état ouvert vis-à-vis des hautes fréquences, et dans le réseau d'impédances (11) il est prévu une entrée de signal de commande (20a) à laquelle sont amenés les signaux de commande (20) pour la commande de la perméabilité efficace dans la plage des hautes fréquences de l'élément de commutation électronique (12) susceptible d'être commandé (figure 6a).

16. Antenne selon la revendication 15,
**caractérisée en ce que** le réseau d'impédances (11) susceptible d'être commandé par voie électronique contient une diode de commutation (22) susceptible d'être commandée entre un état fermé vis-à-vis des hautes fréquences et un état ouvert vis-à-vis des hautes fréquences, et pour l'admission du signal de commande (20) sous la forme du courant traversant la diode ou de sa tension de blocage, une ligne à deux fils (47, 47a) est conçue à titre de ligne de commande de telle façon que la ligne à deux fils est formée par couplage capacitif et inductif des conducteurs de la ligne à deux fils comme un unique conducteur d'antenne (38) en forme de fil, vis-à-vis des hautes fréquences, et le signal de commande (20) est mené entre les deux conducteurs de la ligne à deux fils (figures 6e, f, g, h).

17. Antenne selon la revendication 16,
**caractérisée en ce que**, pour la séparation de signaux d'antenne à haute fréquence et des signaux de commande (20), il est prévu une capacité de couplage (24) à faible résistance uniquement dans la plage des hautes fréquences et une self (21) à haute résistance uniquement dans la plage des hautes fréquences dans le réseau d'impédances (11) susceptible d'être commandé par voie électronique (figures 6e, f, g, h).

18. Antenne selon l'une des revendications 16 ou 17,
**caractérisée en ce que** pour la transmission des signaux de commande (20) au-delà d'un premier réseau d'impédances (11a) susceptible d'être commandé par voie électronique vers un autre réseau d'impédances (11b) susceptible d'être commandé par voie électronique à l'aide d'un autre conducteur d'antenne (38) en forme de fil réalisé sous forme d'une ligne à deux fils ou d'une ligne à plusieurs fils, il est prévu des éléments de commutation dans le premier réseau d'impédances (11a) qui bloquent les signaux à haute fréquence, comme par exemple des selfs (21), pour le pontage de l'élément de commutation électronique (12) (figures 6g, h).

19. Antenne selon l'une des revendications 16 à 18,
**caractérisée en ce que** pour la commande adressable de l'élément de commutation électronique (12) à l'aide de signaux de commande codés (20) il est prévu dans le réseau d'impédances (11) susceptible d'être commandé par voie électronique un circuit logique (49) qui délivre le cas échéant également des signaux codés correspondants à un autre réseau d'impédances (11) susceptible d'être commandé, via un conducteur d'antenne en forme de fil (38) réalisé sous forme d'une autre ligne à deux fils ou à plusieurs fils (figure 6g).

20. Antenne selon l'une des revendications 16 à 19,
**caractérisée en ce que** pour la transmission sélective en fréquences ou pour le blocage de signaux à haute fréquence, dans des gammes radio différentes, il est prévu un ou plusieurs réseaux d'impédances (26) entre les bornes de connexion de l'autre emplacement d'interruption (15, 16) du conducteur d'antenne en forme de fil (38) dans le réseau d'impédances (11) susceptible d'être commandé par voie électronique (figures 6b, c, d, f, h).

21. Antenne selon l'une des revendications 10 à 20,
**caractérisée en ce qu'**un réseau de connexion (25) est connecté à la paire de bornes de connexion (13, 14) de l'antenne, dans lequel le signal d'antenne en l'absence de masse et/ou le signal d'antenne se référant à la masse (44) est respectivement adapté via les composants de réseau (17, 18) à un récepteur (33), et dans le réseau de connexion (25) il est prévu un processeur de commutation (31) pour engendrer les signaux de commande (20), et les signaux de commande (20) sont transmis au(x) réseau(x) d'impédances (11) susceptible(s) d'être commandé(s) par voie électronique via la ligne de commande (47, 47a, 47b) également branchée au réseau de connexion (25) (figures 3, 4, 5, 7, 8, 9).

22. Antenne selon la revendication 21,
**caractérisée en ce qu'**il est prévu un processeur en diversité (30) avec un processeur de commutation (31) qui engendre des signaux de commande (20) et, outre ledit au moins un réseau d'impédances (11) susceptible d'être commandé par voie électronique, au moins un inverseur électronique (19) également susceptible d'être commandé, pour la sélection entre des signaux d'antenne se référant à la masse (44a) et des signaux d'antenne (44b) en l'absence de masse (figures 8,9).

23. Antenne selon l'une des revendications 21 et 22,
**caractérisée en ce que** la surface diélectrique (7) est formée par un couvercle de coffre à bagages en matière plastique, lequel est entouré, à titre de bordure conductrice (1), par la carrosserie électriquement conductrice de l'automobile, et le réseau de connexion (25) est monté au voisinage de la fixation (39), reliée à la masse du véhicule, du couvercle de coffre à bagages, et le point de masse (10) forme la masse à haute fréquence du réseau de connexion (25) et est relié électriquement à la fixation (39) du couvercle du coffre à bagages (figures 3, 4,5,11).

24. Antenne selon la revendication 23,
**caractérisée en ce que** pour poursuivre la diversification des signaux reçus, ou pour la mise en forme de deux signaux reçus simultanément disponibles, par exemple pour un récepteur en diversité avec deux entrées pour la superposition à phase identique des signaux, il est prévu dans le récepteur et en association avec un système de scannages en diversité un premier réseau de connexion (25a) au voisinage de la fixation (39) du couvercle de coffre à bagages sur un côté et un second réseau de connexion (25b) au voisinage de la fixation (39) du couvercle de coffre à bagages sur l'autre côté du couvercle en matière plastique du coffre à bagages (figures 7, 11).

25. Antenne selon la revendication 24,
**caractérisée en ce que**, à titre complémentaire, comme par exemple pour la réception de télévision terrestre, il est prévu dans le réseau de connexion (25) ou dans les réseaux de connexion (25a, b) des amplificateurs TV (36a, b et 36b, c) avec une connexion respective à un conducteur d'antenne en forme de fil (38b, c, d, e), et **en ce que** pour la réalisation de leur longueur pour la réception TV en diversité à forte puissance, les réseaux d'impédances (11a, b, c) susceptibles d'être commandés par voie électronique sont répartis à l'intérieur de la structure annulaire (5) et contiennent des réseaux d'impédances (26) qui permettent également dans la gamme des ondes ultracourtes la réception en diversité des ondes ultracourtes à forte puissance (figure 9).

26. Antenne selon l'une des revendications 1 à 25,
**caractérisée en ce que** la surface diélectrique (7) est mise en place dans une portion du toit métallique (41) du véhicule, et cette portion est de préférence conçue sous forme carrée et s'étend de préférence sur la majeure partie de la largeur du toit (figure 12).
